# EUROPÄISCHE PATENTANMELDUNG

(11) **EP 3 808 506 A1**
(43) Veröffentlichungstag der Anmeldung: **21.04.2021**
(21) Anmeldenummer: 19203810.7
(22) Anmeldetag: 17.10.2019
(51) Int. Cl.: B25D 11/12, B25D 11/00

(54) **HANDWERKZEUGMASCHINE**

(71) Anmelder: Hilti Aktiengesellschaft, 9494 Schaan (LI)
(72) Erfinder: Bralla, Dario, 9470 Buchs (CH); Binder, Albert, 9470 Buchs (CH); Clausi, Donato, 4144 Arlesheim (CH); Wierer, Michael, 6832 Röthis (AT); Khandozhko, Serhey, 9470 Buchs SG (CH); Hannoschoeck, Nikolaus, 9472 Grabs (CH)
(74) Vertreter: Hilti Aktiengesellschaft Corporate Intellectual Property

(57) **Zusammenfassung**

Ein Steuerungsverfahren für eine Handwerkzeugmaschine beinhaltet die Schritte: Antreiben eines Schlagwerks mit einem Elektromotor, wobei ein Erregerkolben des pneumatischen Schlagwerks periodisch von dem Elektromotor angetrieben wird und ein Schlagkolben des Schlagwerks über eine pneumatische Kammer mit dem Erregerkolben gekoppelt ist. Die Beschleunigung eines Maschinengehäuses wird längs einer Schlagrichtung des Schlagkolbens zu unterschiedlichen Phasen der Bewegung des Erregerkolbens erfasst. Eine Drehzahl eines Elektromotors wird in Abhängigkeit der erfassten Beschleunigung zu den unterschiedlichen Phasen geregelt.

## Beschreibung

### GEBIET DER ERFINDUNG

Die vorliegende Erfindung betrifft eine meißelnde Handwerkzeugmaschine mit einem pneumatischen Schlagwerk.

Bei einer Handwerkzeugmaschine aktiviert ein Anwender einen Elektromotor durch Betätigen eines elektrischen Systemtasters. Das Schlagwerk wird aktiviert, wenn der Anwender ein in die Handwerkzeugmaschine eingesetztes Werkzeug an einen Untergrund drückt. Die Anpresskraft auf das Werkzeug ist somit notwendig, um das Schlagwerk in Aktion zu halten. Falls die Anpresskraft momentan nicht ausreichend ist, schaltet sich das Schlagwerk ab. Da nach Abschalten des Schlagwerks eine geringe Anpresskraft dieses wieder aktiviert, kann sich ein ungünstiges repetitives an- und abschalten ergeben.

### OFFENBARUNG DER ERFINDUNG

Das erfindungsgemäße Steuerungsverfahren für eine Handwerkzeugmaschine beinhaltet die Schritte: Antreiben eines Schlagwerks mit einem Elektromotor, wobei ein Erregerkolben des pneumatischen Schlagwerks periodisch von dem Elektromotor angetrieben wird und ein Schlagkolben des Schlagwerks über eine pneumatische Kammer mit dem Erregerkolben gekoppelt ist. Die Beschleunigung eines Maschinengehäuses wird längs einer Schlagrichtung des Schlagkolbens zu unterschiedlichen Phasen der Bewegung des Erregerkolbens erfasst. Eine Drehzahl eines Elektromotors wird in Abhängigkeit der erfassten Beschleunigung zu den unterschiedlichen Phasen geregelt.

Die Handwerkzeugmaschine erkennt basierend auf den erfassten Beschleunigungen, ob der Anwender die Handwerkzeugmaschine stabil führt oder überfordert ist. Entsprechend wird die Leistungsabgabe der Handwerkzeugmaschine mittels der Drehzahl des Elektromotors gesteuert.

Eine Ausgestaltung sieht vor, dass ein Maß für eine Anpresskraft auf ein Werkzeug der Handwerkzeugmaschine basierend auf der Beschleunigung und der Phase geschätzt wird und die Drehzahl basierend auf der geschätzten Anpresskraft geregelt wird.

Die erfindungsgemäße Handwerkzeugmaschine hat einen Handgriff, ein Maschinengehäuse, einen Werkzeughalter, in welchem ein Werkzeug längs einer Arbeitsachse geführt ist, und einen Elektromotor zum Antreiben eines Schlagwerks. Das pneumatischen Schlagwerk hat einen mit dem Elektromotor gekoppelten Erregerkolben, einen Schlagkolben und eine den Erregerkolben an den Schlagkolben ankoppelnde pneumatische Kammer. Ein Beschleunigungssensor dient zum Erfassen einer Beschleunigung längs einer Arbeitsachse des Maschinengehäuses. Ein Sensor dient zum Erfassen einer Phase des Erregerkolbens. Eine Auswertungseinheit dient zum Bestimmen einer Anpresskraft auf das Werkzeug basierend auf der erfassten Phase und der erfassten Beschleunigung a. Eine Steuereinheit dient zum Einstellen einer Drehzahl des Elektromotors, wobei die Steuereinheit eine Drehzahl ansprechend auf bestimmte Anpresskraft einstellt.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: Beschleunigungssignale bei geringer Anpresskraft
- Fig. 3: Beschleunigungssignale bei mittlerer Anpresskraft
- Fig. 4: Beschleunigungssignale bei hoher Anpresskraft

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer handgeführten Handwerkzeugmaschine schematisch einen Bohrhammer **1.** Der beispielhafte Bohrhammer **1** hat einen Werkzeughalter **2,** in welchen ein Werkzeug **3** eingesetzt und verriegelt werden kann. Das Werkzeug **3** ist beispielsweise ein Bohrer, ein Meißel, etc.. Die beispielhaft dargestellt Ausführungsform dreht den Werkzeughalter **2** um eine Arbeitsachse **4** und übt zugleich periodisch Schläge auf das Werkzeug längs der Arbeitsachse **4** auf. Die Handwerkzeugmaschine **1** kann einen Moduswahlschalter **5** aufweisen, welcher dem Anwender ermöglicht selektiv die Drehbewegung und selektiv den schlagenden Betrieb zu aktivieren und zu deaktivieren.

Die Handwerkzeugmaschine **1** hat einen Handgriff **6.** Der Anwender kann die Handwerkzeugmaschine **1** während des Betriebs mit dem Handgriff **6** halten und führen. Vorzugsweise ist der Betriebstaster **7** an dem Handgriff **6** derart angebracht, dass der Anwender den Betriebstaster **7** mit der den Handgriff **6** greifenden Hand betätigen kann. Der Handgriff **6** kann von einem Maschinengehäuse **8** über Dämpfelemente entkoppelt sein. Die Handwerkzeugmaschine **1** wird durch den Betriebstaster **7** ein- und ausgeschaltet. Der Betriebstaster **7** ist in dem Handgriff **6** angeordnet. Der Anwender kann den Betriebstaster **7** vorzugsweise mit der den Handgriff **6** haltenden Hand betätigen.

Die Handwerkzeugmaschine **1** hat einen Drehantrieb **9,** welcher mit dem Werkzeughalter **2** gekoppelt ist. Der Drehantrieb **9** kann unter anderem ein untersetzendes Getriebe **10,** eine Rutschkupplung **11** aufweisen. Eine Abtriebswelle **12** des Drehantriebs **9** ist an den Werkzeughalter **2** angebunden. Der Drehantrieb **9** ist an einen Elektromotor **13** gekoppelt. Der Anwender kann den Elektromotor **13** durch Betätigen des Betriebstasters **7** ein- und ausschalten, wobei der Betriebstaster **7** entsprechend eine Stromversorgung des Elektromotor **13** steuert. In einer Ausführungsform kann eine Drehzahl des Elektromotors **13** über den Betriebstaster **7** eingestellt werden.

Die Handwerkzeugmaschine **1** hat ein pneumatisches Schlagwerk **14.** Das pneumatische Schlagwerk **14** hat einen Erregerkolben **15** und einen Schlagkolben **16.** Der Erregerkolben **15** ist dauerhaft an den Elektromotor **13** angekoppelt. Da der Erregerkolben **15** dauerhaft mit dem Elektromotor **13** gekoppelt ist, bewegt sich der Erregerkolben **15** sobald sich der Elektromotor **13** dreht, d.h. wenn der Anwender den Betriebstaster **7** betätigt. Das Verhältnis der Drehzahl des Elektromotors **13** zu der Periodizität der Bewegung des Erregerkolbens **15** ist durch die Getriebekomponenten in dem Antriebsstrang zwischen Elektromotor **13** und Erregerkolben **15** vorgegeben. Beispielhafte Getriebekomponenten sind ein Exzenterrad **17** und ein Pleuel **18,** welche die Rotationsbewegung des Elektromotors **13** in eine translatorische Bewegung auf der Arbeitsachse **4** transformieren. Der Erregerkolben **15** und der Schlagkolben **16** schließen zwischen einander eine pneumatische Kammer **19** ab. Ein radialer Abschluss der pneumatischen Kammer **19** ist bei der dargestellten Ausführungsform durch ein Führungsrohr **20** gegeben, welches zugleich den Erregerkolben **15** und den Schlagkolben führt. In anderen Ausführungsformen kann der Schlagkolben hohl ausgebildet sein und der Erregerkolben **15** ist in dem Schlagkolben geführt oder vice versa. Die in der pneumatischen Kammer **19** eingeschlossene Luft wird durch den Erregerkolben **15** komprimiert und dekomprimiert. Die Druckwechsel koppeln den Schlägerkolben an die Bewegung des Erregerkolbens **15** an, die pneumatische Kammer **19** verhält sich analog einer Feder, daher auch der Name Luftfeder. Der Erregerkolben **15** und der Schlagkolben **16** können vollzylindrisch ausgebildet sein. In anderen Ausführungsformen kann der Erregerkolben **15** topfförmig ausgebildet sein und der Schlagkolben **16** ist in dem Erregerkolben **15** geführt. Analog kann der Erregerkolben **15** in dem Schlagkolben **16** geführt sein. Der Schlagkolben **16** kann unmittelbar auf das Werkzeug **3** oder mittelbar über einen Döpper **21** auf das Werkzeug aufschlagen.

Der Anwender übt auf den Handgriff **6** eine Kraft in Schlagrichtung **22** aus, um das Werkzeug **3** an die Wand anzupressen. Das Werkzeug **3** ist in dem Werkzeughalter **2** längs der Schlagrichtung **22** beweglich. Das Werkzeug **3** wird entgegen der Schlagrichtung **22** in den Werkzeughalter **2** verschoben und verschiebt dabei den Döpper **21,** bis dieser an einem Anschlag zum Anliegen kommt. Diese Stellung des Döppers **21** wird nachfolgend als Arbeitsstellung bezeichnet. Im meißelnden Betrieb schlägt der Schlagkolben **16** auf den Döpper **21** in dessen Arbeitsstellung auf. Der Döpper **21** in Arbeitsstellung definiert die Laufstrecke und Laufzeit, welche der Schlagkolben **16** zwischen zwei Schlägen zurücklegt. Die Stellung, in welcher der Schläger auf den Döpper **21** in Arbeitsstellung schlägt, wird nachfolgend Schlagpunkt genannt.

Die Anpresskraft des Anwenders muss ausreichend sein, damit der Döpper **21** vor jedem nächsten Schlag in die Arbeitsstellung zurückkehrt. Falls der Anwender keine oder eine zu geringe Anpresskraft auf das Werkzeug **3** ausübt, wird der Döpper **21** nach einem Schlag nicht in die Arbeitsstellung zurückgeschoben. Der Döpper **21** liegt nun in einer Leerschlagstellung. In diesem Fall deaktiviert sich das pneumatische Schlagwerk **14** selbsttätig, um Beschädigungen des Handwerkzeugmaschine **1** und Verletzungen des Anwenders zu vermeiden. Die Abschaltung erfolgt durch Belüften der pneumatischen Kammer **19.** Der Schlagkolben **16** ist nicht mehr an den sich weiterhin bewegenden Erregerkolbens **15** angekoppelt und kommt zum Liegen.

Eine Belüftung der pneumatischen Kammer **19** kann durch Belüftungsöffnungen in dem Führungsrohr **20** erfolgen. Die Belüftungsöffnungen können beispielsweise durch ein weggesteuertes Ventil geöffnet bzw. geschlossen werden. Ein weggesteuertes Ventil basiert auf einer Mantelfläche des Schlagkolbens **16,** welcher in Abhängigkeit der Position mit den Belüftungsöffnungen überlappt bzw. nicht überlappt. Die Belüftungsöffnungen sind geschlossen, wenn der Schlagkolben **16** in Schlagrichtung vor dem Schlagpunkt ist. Die pneumatische Kammer **19** ist aktiv und der Schlagkolben **16** ist an den Erregerkolben **15** angekoppelt. Überschreitet der Schlagkolben **16** den Schlagpunkt in der Schlagrichtung, sind die Belüftungsöffnungen offen. Die pneumatische Kammer **19** ist belüftet und damit deaktiviert. Die durch den Erregerkolben **15** bewegte Luft kann über die Belüftungsöffnungen ein- und ausströmen. Die Belüftung der pneumatischen Kammer **19** kann auch andere gesteuerte Ventile erfolgen. Die Belüftung kann auch mittelbar oder unmittelbar durch den Döpper **21** erfolgen.

Das Schlagwerk **14** wird wieder aktiviert, wenn der Anwender das Werkzeug **3** gegen den Untergrund anpresst. Die Belüftungsöffnungen **23** werden geschlossen und der Schlagkolben **16** ist wieder an den Erregerkolben **15** angekoppelt. Hierbei ergibt sich die Problematik, dass die Belüftungsöffnungen typischerweise bereits durch eine geringe Anpresskraft verschlossen werden können. Wenn der Schlagkolben **16** auf den schwach angepressten Döpper **21** aufschlägt, kann der Schlagkolben **16** über den Schlagpunkt hinausgleiten. Das Schlagwerk **14** deaktiviert sich erneut. Der Anwender bekommt Schwierigkeiten, die Kontrolle über die Handwerkzeugmaschine **1** zu gelangen.

Die Handwerkzeugmaschine **1** hat eine Sensorik **24** zum Erfassen der Anpresskraft des Anwenders. Die Sensorik **24** basiert auf einem Beschleunigungssensor **25** zum Erfassen einer Beschleunigung des Maschinengehäuses **8.** Der Beschleunigungssensor **25** ist in dem Maschinengehäuse **8** angeordnet. Die Anordnung ist derart, dass der Beschleunigungssensor **25** vorzugsweise ungedämpft in dem Schlagwerk **14** auftretende Beschleunigungen erfassen kann. Der Beschleunigungssensor **25** ist beispielsweise an dem Schlagwerksgehäuse **20,** z.B. dem Führungsrohr **20** oder einer mit dem Führungsrohr **20** starr verbundenen Komponente angeordnet. Das Schlagwerksgehäuse **20** erfährt eine Beschleunigung in Abhängigkeit von der Bewegung von Schlagkolben **16,** Döppers **21** und Werkzeug **3,** dem Typ des Werkzeugs **3,** des zu bearbeitenden Untergrunds und auf von dem Verhalten des Anwenders, unter anderem der von dem Anwender ausgeübten Anpresskraft.

Fig. 2, Fig. 3 und Fig. 4 zeigen den Verlauf der Beschleunigung a in Abhängigkeit der Zeit. Entsprechend der periodischen Bewegung des Schlagkolbens **16** ist ein etwa periodisches Verhalten der Beschleunigung erkennbar. Die Amplitude variiert jedoch von Schlag zu Schlag. Einerseits ist dies aufgrund des zunehmend abgebauten Untergrunds und dessen Inhomogenitäten zu erwarten, auch trägt ein leicht verändertes Verhalten des Anwenders hierzu bei. Zudem sind die kurzzeitigen und sehr hohen Beschleunigungen nur mit einer großen Toleranz erfassbar, die Beschleunigungen liegen im Bereich des 10-fachen der Erdbeschleunigung (gestrichelte Linie). Die Amplitude eignet sich daher nicht, die Anpresskraft verlässlich zu bestimmen.

Das Verhalten der Beschleunigung zum Zeitpunkt des Prellschlags **26** des Döppers **21** erweist sich als gutes Indiz für die Anpresskraft. Neben der Amplitude ist unter Anderem der Zeitpunkt und die Dauer bis der Prellschlag abklingt, d.h. der Döpper **21** in seiner Arbeitsstellung verharrt, von der Anpresskraft abhängig. Der Einfluss des Untergrunds und des Werkzeugs auf den Zeitpunkt und die Dauer des Prellschlags zeigt ein anderes Verhalten, als deren Einfluss auf die Amplitude. Dies ermöglicht die unterschiedlichen Einflüsse zu unterscheiden und die Anpresskraft zu schätzen.

Untersuchungsreihen mit der Handwerkzeugmaschine **1** für unterschiedliche Werkzeuge, unterschiedliche Untergründe und unterschiedliche Anpresskraft wurden durchgeführt. Aus den für die Handwerkzeugmaschine **1** und Parametern spezifischen Beschleunigungskurven sind parametrisiert in einer Tabelle abgelegt. Die Tabelle kann in einem Speicher **27** in der Sensorik **24** abgespeichert sein. Die Anpresskraft wird basierend kann anhand der Tabelle und einer aktuell aufgenommenen Beschleunigungskurve bestimmt werden. Die Beschleunigungskurve wird parametrisiert. Zu den erhaltenen Parametern wird die größte Übereinstimmung in der Tabelle ermittelt und die zugehörige Anpresskraft ausgegeben.

Die Sensorik **24** kann zudem einen Sensor **28** zum Erfassen einer Phase des Erregerkolbens **15** enthalten. Die streng periodische Bewegung des Erregerkolben **15** dominiert den zeitlichen Ablauf der Bewegung des Schlagkolbens **16** und des Döppers **21.** Das Schlagwerk **14** hat eine Kompressionsphase **29,** wenn Erregerkolben **15** und Schlagkolben **16** in geringstem Abstand zueinander die pneumatische Kammer **19** komprimieren. Der Schlagkolben **16** übt zu diesem Zeitpunkt die größte Rückwirkung auf den Erregerkolben **15** und damit das Schlagwerksgehäuse **20** aus. Außerhalb dieser Kompressionsphase sollte der Schlagkolben **16** bei optimalen Betriebsbedingungen nahezu keine Kraft auf das Schlagwerksgehäuse **20** ausüben. Die anderen Spitzen der Beschleunigung sind im Wesentlichen durch den Rückschlag des Döppers **21** oder den Aufprall des Schlagkolbens **16** in Dämpfelemente verursacht. Die Auswertung der Beschleunigung a beruht vorzugsweise auf den Spitzen außerhalb der Kompressionsphase. Hierfür können vorteilhafter weise durch separates Bestimmen der Phase des Erregerkolbens **15** die Spitzen den unterschiedlichen Phasen zugeordnet werden bzw. die Spitzen außerhalb der Kompressionsphase für die Auswertung der Anpresskraft ausgewählt werden. Ferner ist die Kenntnis der aktuellen Phase für die genaue Bestimmung des Zeitpunkts des Auftretens einer Spitze, Flanke oder anderer Charakteristika der Beschleunigung a von Bedeutung. Ein Nullpunkt der Zeit kann beispielsweise auf eine bestimmte Phase des Erregerkolbens **15** bezogen werden, z.B. die Phase der vom Werkzeug **3** abgewandten Stellung des Erregerkolbens **15** vom Werkzeug **3.** Eine Auswertungseinheit **30** zum Bestimmen der Anpresskraft kann einen Mikroprozessor oder eine andere Datenverabeitungseinrichtung beinhalten.

Die Phase des Erregerkolbens **15** kann durch eine Auswertung der Beschleunigung über die Zeit erfolgen. Allerdings werden hierfür mehrere Zyklen und Rechenleistung benötigt. Alternativ kann ein Sensor **28** die Phase des Erregerkolbens **15** bestimmen. Der Sensor **28** kann beispielsweise an dem Erregerkolben **15,** an dem Getriebe **10** oder in dem Elektromotor **13** integriert sein. Der Sensor **28** ist beispielsweise ein Winkelsensor, optischer Sensor, elektrischer Sensor, etc..

Die Motorsteuerung oder ähnliche Steuereinheit **31** der Handwerkzeugmaschine **1** reduziert die Drehzahl des Elektromotors **13,** wenn die geschätzte Anpresskraft geringer als ein SollWert ist. Die Drehzahl kann in Abhängigkeit der Anpresskraft festgelegt werden. Beispielsweise ist eine Tabelle in der Motorsteuerung **31** hinterlegt, welche einer Anpresskraft eine Drehzahl zuordnet. Die Zuordnung kann auch in der Sensorik **24** hinterlegt sein. Eine Reduktion der Drehzahl bewirkt eine geringere Schlagkraft des Schlagwerks **14** und kann bei geringerer Anpresskraft in Betrieb gehalten werden.

## Patentansprüche

1. Steuerungsverfahren für eine Handwerkzeugmaschine (1) mit den Schritten:
Antreiben eines Schlagwerks (14) mit einem Elektromotor (13), wobei ein Erregerkolben (15) des pneumatischen Schlagwerks (14) periodisch von dem Elektromotor (13) angetrieben wird und ein Schlagkolben (16) des Schlagwerks (14) über eine pneumatische Kammer (19) mit dem Erregerkolben (15) gekoppelt ist,
Erfassen einer Beschleunigung eines Maschinengehäuses (8) längs einer Schlagrichtung (22) des Schlagkolbens (16) zu unterschiedlichen Phasen der Bewegung des Erregerkolbens (15), und
Regeln einer Drehzahl eines Elektromotors (13) in Abhängigkeit der erfassten Beschleunigung zu den unterschiedlichen Phasen.

2. Steuerungsverfahren nach Anspruch 1, **dadurch gekennzeichnet, dass** ein Maß für eine Anpresskraft auf ein Werkzeug (3) der Handwerkzeugmaschine (1) basierend auf der Beschleunigung und der Phase geschätzt wird und die Drehzahl basierend auf der geschätzten Anpresskraft geregelt wird.

3. Handwerkzeugmaschine mit
einem Handgriff (6),
einem Maschinengehäuse (8),
einem Werkzeughalter (2), in welchem ein Werkzeug (3) längs einer Arbeitsachse (4) geführt ist,
einem Elektromotor (13) zum Antreiben des Schlagwerks (14),
einem pneumatischen Schlagwerk (14), das einen mit dem Elektromotor (13) gekoppelten Erregerkolben (15), einen Schlagkolben (16) und eine den Erregerkolben (15) an den Schlagkolben (16) ankoppelnde pneumatische Kammer (19) aufweist, einen Beschleunigungssensor (25) zum Erfassen einer Beschleunigung längs einer Arbeitsachse (4) des Maschinengehäuses (8),
einen Sensor (28) zum Erfassen einer Phase des Erregerkolbens (15),
eine Auswertungseinheit (30) zum Bestimmen einer Anpresskraft auf das Werkzeug (3) basierend auf der erfassten Phase und der erfassten Beschleunigung und
eine Steuereinheit (31) zum Einstellen einer Drehzahl des Elektromotors (13), wobei die Steuereinheit (31) eine Drehzahl ansprechend auf bestimmte Anpresskraft einstellt.
